# EUROPÄISCHE PATENTSCHRIFT

(11) **EP 0 522 383 B1**
(45) Veröffentlichungstag und Bekanntmachung des Hinweises auf die Patenterteilung: **28.02.1996**
(21) Anmeldenummer: 92110900.5
(22) Anmeldetag: 27.06.1992
(51) Int. Cl.: B65D 5/36, B65D 27/00, B65D 30/20

(54) **Umschlag, Hülle oder Versandtasche u. dgl. sowie Verfahren zu ihrer Herstellung**
Envelope, case, mailing bag or the like and method for manufacturing the same
Enveloppe, étui, sac d'envoi postal ou analogue et procédé pour sa fabrication

(30) Priorität: 08.07.1991 DE 4122575
(43) Veröffentlichungstag der Anmeldung: 13.01.1993
(73) Patentinhaber: WINKLER & DÜNNEBIER MASCHINENFABRIK UND EISENGIESSEREI KG, D-56564 Neuwied (DE)
(72) Erfinder: Blümle, Martin, W-5451 Horhausen (DE)
(74) Vertreter: Schieferdecker, Lutz, Dipl.-Ing.

(56) Entgegenhaltungen:
- DE-A- 2 146 522
- US-A- 1 743 681
- US-A- 2 896 839
- US-A- 3 073 508
- US-A- 3 199 760
- US-A- 3 625 410
- US-A- 3 829 002

## Beschreibung

Die Erfindung betrifft einen Umschlag, eine Hülle oder eine Versandtasche und dergleichen aus bahnförmigem Material wie Papier oder dergleichen bzw. aus einem Zuschnitt mit den Merkmalen des Oberbegriffes des Patentanspruches 1.

Ferner betrifft die Erfindung ein Verfahren zum Herstellen derartiger Teile.

Aus der US-A-3 199 760 ist bereits eine schlanke, aus faltbarem Werkstoff bestehende Schachtel bekannt, die ein Vorderteil und ein Rückenteil sowie mit dem Vorderteil oder dem Rückenteil verbundene, in Längsrichtung faltbare Seitenklappen und mindestens eine Verschlußklappe am Vorderteil bzw. am Rückenteil und schließlich ein Bodenteil umfaßt, das einstückig mit dem Vorderteil bzw. dem Rückenteil verbunden ist und wobei ferner die Seitenklappen an ihren bodenseitigen Enden faltbare Boden-Seitenlaschen aufweisen. Hinsichtlich Form und Gestalt besitzt diese Schachtel einen kofferähnlichen Zuschnitt für den Gebrauchszustand und läßt sich mit dem Vorderteil flach auf das Rückenteil legen, wozu Faltlinien in den schmalen Seitenteilen bzw. Seitenklappen sowie im Bodenteil dienen. Zum Flachlegen werden die Seitenteile dabei nicht nach innen sondern nach außen gefaltet.

Eine weitere, zusammenfaltbare Schachtel aus Karton oder dergleichen ist aus der US-A-3 829 002 bekannt. Sie weist im Rückenteil eine parallel zum Boden verlaufende Faltlinie auf, mit deren Hilfe der Boden nach dem seitlichen Einwärtsfalten der Seitenteile bzw. faltbaren Seitenklappen auf das Rückenteil geklappt werden kann. Darüber hinaus weist diese bekannte, aus Karton oder dergleichen bestehende Schachtel Verstärkungseinlagen z.B. im Bodenbereich auf und ist so gestaltet, daß sie trotz dieser Verstärkungseinlagen zusammenfaltbar ist.

Der Erfindung liegt die Aufgabe zugrunde, einen Umschlag, eine Hülle oder eine Versandtasche z.B. aus Papier zu schaffen, die ein ebenso großes Verpackungsvolumen besitzt wie eine nach Art der US-A-3 199 760 gestaltete Schachtel und dennoch absolut flach mit z.B. einwärts gefalteten Seitenteilen zusammenlegbar ist, wobei sich das Bodenteil ebenso wie bei der Schachtel nach der US-A-3 829 002 auf das Rückenteil legen läßt.

Zur Lösung dieser Aufgabe sieht die Erfindung vor, daß ein Rückfalt-Vorbruch zur Erzeugung eines Rückfalt-Teiles vorgesehen ist und sich bis in die Seitenklappen erstreckt, daß die in Höhe des Rückfalt-Teiles befindlichen Endstücke der Seitenklappen Winkelvorbrüche aufweisen, die sich jeweils von Kreuzungsstellen der Seitenklappen-Längsvorbrüche mit dem Rückfalt-Vorbruch symmetrisch divergierend zu den Boden-Seitenlaschen hin erstrecken, wobei ferner das Vorderteil oder das Rückenteil, das die Seitenklappen und die Boden-Seitenlaschen trägt, parallel zum Bodenteil das Rückfalt-Teil aufweist.

Ein derartiger Umschlag besitzt z.B. als Briefumschlag ein Verpackungsvolumen, das ein Vielfaches des bisher üblichen Volumens beträgt. Das Bodenteil ist flach und bildet einen Standboden. Das Bodenteil besteht ferner aus nur einer einzigen Lage, die lediglich im Bereich der Seitenklappen durch die zum Verschließen und Verkleben dienenden Boden-Seitenlaschen zusätzlich verstärkt ist. Im leeren Zustand kann der Umschlag zusammengelegt werden. Der Flachboden bzw. Standboden führt ferner dazu, daß der Umschlag mit anderen Abmessungen und bei entsprechender Anpassung des Vorderteiles bzw. Rückenteiles auch als Hülle, Ordnungsmappe mit Hoch- oder Querformat bzw. als Versandtasche verwendet werden kann.

Als Werkstoff für die Umschläge, Hüllen oder Versandtaschen der genannten Art dient vorzugsweise Papier oder Karton. Die Herstellung erfolgt von bahnförmigem Werkstoff oder von Zuschnitten, wobei wesentlich die Art der Faltung ist. Erfindungsgemäß weist das Vorderteil oder das Rückenteil für die besondere Art der Faltung einen Quervorbruch für ein Rückfaltteil auf, das unmittelbar neben und parallel zum Bodenteil angeordnet ist. Bei der Herstellung werden die Boden-Seitenlaschen nach der Seitenklappenfaltung auswärts um 90° in eine parallele Lage zum Bodenteil geklappt und sodann einwärts gefaltet, woraufhin das Bodenteil rückwärts gefaltet wird, wobei die Boden-Seitenlaschen und das Rückfaltteil auf das Bodenteil zu liegen kommen. In dieser Stellung werden die Teile ferner mit Hilfe von Klebstoff miteinander verbunden. Der Faltvorgang besteht aus nur wenigen Einzelschritten und läßt sich maschinell sicher beherrschen. Er führt zu einem Produkt, das einen flachen und nur aus einer Lage bestehenden Standboden aufweist.

Weitere Merkmale der Erfindung sowie Abwandlungen und besondere Ausgestaltungen gehen aus den Patentansprüchen im Zusammenhang mit der Beschreibung und der Zeichnung hervor.

Die Erfindung wird nachstehend anhand von Ausführungsbeispielen, die in der Zeichnung dargestellt sind, näher beschrieben. Dabei zeigen:
- Fig. 1:: eine Abwicklung eines Umschlages;
- Fig. 2:: eine perspektivische Ansicht des Umschlages gemäß Abwicklung nach Fig. 1 in grösserem Maßstab;
- Fig. 3:: in kleinerem Maßstab eine Darstellung der verschiedenen Verfahrensschritte bei der Herstellung von Umschlägen gemäß Fig. 2 beim Arbeiten vom Zuschnitt;
- Fig. 4:: eine Darstellung wie in Fig. 3 beim Arbeiten von der Rolle;
- Fig. 5:: ein abgewandelter Zuschnitt für einen Umschschlag
- Fig. 6 :: eine perspektivische Ansicht des Umschlages gemäß der Abwicklung nach Fig. 5;
- Fig. 7:: in kleinerem Maßstab eine Darstellung der verschiedenen Verfahrensschritte bei der Herstellung des Umschlages nach Fig. 6 beim Arbeiten vom Zuschnitt;
- Fig. 8:: eine Darstellung wie in Fig. 7 beim Arbeiten von der Rolle;
- Fig. 9:: eine Abwicklung einer Buchverpackungshülle
- Fig.1o:: eine perspektivische Ansicht der Buchverpakkungshülle gemäß dem Zuschnitt von Fig. 9;
- Fig.11:: eine perspektivische Ansicht der Buchverpakkungshülle gemäß Fig. 1o, jedoch ohne Verschlußklappe und ohne Verschlußseitenteile;
- Fig.12:: eine Abwicklung einer Ordnungshülle mit Querformat;
- Fig.13:: eine perspektivische Ansicht der Ordnungshülle gemäß Fig. 12;
- Fig.14:: eine Abwicklung eines Briefumschlages mit Standboden und Verstärkungsrücken;
- Fig.15:: eine perspektivische Ansicht des Briefumschlages gemäß Abwicklung nach Fig. 14;
- Fig.16:: in kleinerem Maßstab eine Darstellung der verschiedenen Verfahrensschritte bei der Herstellung von Briefumschlägen gemäß Fig. 15 beim Arbeiten mit Zuschnitt;
- Fig.17:: eine Darstellung wie in Fig. 16 beim Arbeiten von der Rolle;
- Fig. 18:: eine Abwicklung einer Versandtasche mit flachem Standboden;
- Fig.19:: eine perspektivische Ansicht der Versandtasche gemäß der Abwicklung nach Fig. 18 in kleinerem Maßstab;
- Fig.2o:: in kleinerem Maßstab eine Darstellung der verschiedenen Verfahrensschritte bei der Herstellung von Versandtaschen gemäß Fig. 19 beim Arbeiten vom Zuschnitt;
- Fig.21:: eine Darstellung wie in Fig. 2o beim Arbeiten von der Rolle;
- Fig.22:: eine Abwicklung einer Ordnungsmappe mit Hochformat;
- Fig.23:: eine perspektivische Ansicht der Ordnungsmappe nach der Abwicklung gemäß Fig. 22;
- Fig.24:: in kleinerem Maßstab eine Darstellung der verschiedenen Verfahrensschritte bei der Herstellung von Ordnungsmappen gemäß Fig. 23 beim Arbeiten vom Zuschnitt und
- Fig.25:: eine Darstellung wie in Fig. 24 beim Arbeiten von der Rolle;
Ein Umschlag, eine Hülle oder eine Versandtasche, insbesondere ein Briefumschlag 1 gemäß Fig. 2 besteht ebenso wie die in den anderen Figuren dargestellten Ausführungsbeispiele vorzugsweise aus Papier und weist gemäß dem in Fig. 1 dargestellten Zuschnitt 2 ein Vorderteil 3 und ein Rückenteil 4 auf, zwischen denen ein rechteckiges Bodenteil 5 einstückig angeordnet ist. Ferner befinden sich Seitenklappen 6 und 7 außen an dem Vorderteil 3 und bestehen jeweils aus einem inneren Faltteil 8, einem äusseren Faltteil 9 und einem Seitenklappen-Außenteil 1o. Die Seitenklappen-Außenteile 1o sind bei dem Briefumschlag 1 gemäß Fig. 2 Klebelaschen zum Befestigen des Rückenteiles 4. Die inneren und äußeren Faltteile 8 und 9 der Seitenklappen 6 und 7 bilden am Briefumschlag 1 jeweils einwärts faltbare Seitenteile 11 und 12. Hierzu weist der Zuschnitt beim fertigen Produkt außen liegende Längsvorbrüche 13 und 14 und am fertigen Produkt nach innen klappbare Seitenklappen-Längsvorbrüche 15 auf.

Die Seitenklappen 6 und 7 weisen an ihrem bodenseitigen Ende 16, 17 jeweils eine faltbare Boden-Seitenlasche 18, 19 auf. Die Boden-Seitenlaschen 18 und 19 stehen über die Seitenklappen-Außenteile 1o vor und liegen fluchtend mit dem Bodenteil 5. Ferner erstrecken sich die Seitenklappen-Längsvorbrüche 15 bis in die Boden-Seitenlaschen 18 und 19.

Quervorbrüche 2o und 21 bilden das Bodenteil 5 zwischen dem Vorderteil 3 und dem Rückenteil 4 und ein Quervorbruch 22 dient zur Bildung einer Verschlußklappe 23 am Vorderteil 3.

Der Quervorbruch 2o zwischen dem Vorderteil 3 und dem Bodenteil 5 erfasst auch die Boden-Seitenlaschen 18 und 19 bzw. bildet deren Klappachse.

Ein weiterer Quervorbruch 24 im Vorderteil 3 erstreckt sich parallel zum Bodenteil 5 und bildet im Vorderteil 3 ein Rückfalt-Teil 25. Der Quervorbruch 24 erstreckt sich auch durch die Seitenklappen 6 und 7 und schneidet an Kreuzungsstellen 26 und 27 die Seitenklappen-Längsvorbrüche 15. Die in Höhe des Rückfalt-Teiles 25 befindlichen Endstücke 28 und 29 der Seitenklappen 6 und 7 weisen Winkelvorbrüche 3o auf, die sich jeweils von den Kreuzungsstellen 26, 27 der Seitenklappen-Längsvorbrüche 15 mit dem Rückfalt-Vorbruch 24 symmetrisch divergierend zu den Boden-Seitenlaschen 18, 19 hin erstrecken. Hierdurch ist es möglich, die Seitenklappen 6 und 7 derart zu falten, daß sie sich in die in Fig. 2 dargestellte Lage klappen und mit Hilfe von Klebstoff mit dem Bodenteil 5 verbinden lassen.

Die einzelnen Verfahrensschritte bei der Herstellung eines Briefumschlages 1 aus einem Zuschnitt 2' sind in Fig. 3 schematisch sowie in kleinerem Maßstab dargestellt. Dabei werden zunächst gemäß einem ersten Verfahrensschritt A die außen liegenden Längsvorbrüche 13 und 14 der Seitenklappen 6, 7 und sodann gemäß Verfahrensschritt B die beim Produkt nach innen klappbaren Längsvorbrüche 15 der Seitenklappen 6 und 7 hergestellt. Sodann erfolgt gemäß Verfahrensschritt C die Herstellung der Quervorbrüche. Dies sind der Quervorbruch 22 für die Verschlußklappe 23, der Quervorbruch 24 für das Rückfalt-Teil 25 und die beiden Quervorbrüche 2o und 21 für das Bodenteil 5.

Sodann erfolgt gemäß Verfahrensschritt D das Ausschneiden der Bodenseitenlaschen 18, 19, wodurch auch das Bodenteil 5 entsteht. Nach dem Verfahrensschritt D liegt der Zuschnitt 2 gemäß Fig. 1 vor. Grundsätzlich können die Bodenseitenlaschen allerdings auch vorgestanzt sein.

Gemäß Verfahrensschritt E erfolgt die Seitenklappen-Faltung, bei der die inneren Faltteile 8 auf das Vorderteil 3, die äußeren Faltteile 9 auf die inneren Faltteile 8 und die Seitenklappen-Außenteile 1o auf die äußeren Faltteile 9 gelegt werden. Ferner werden die Boden-Seitenlaschen 18 und 19 auf Grund der Seitenklappen-Längsvorbrüche 15 aufeinander gefaltet.

Sodann werden die Boden-Seitenlaschen 18, 19 auswärts geklappt, wobei sie um den Rückfalt-Quervorbruch 24 klappen und auf Grund der Winkelvorbrüche 3o um 9o° nach außen schwenken. Gleichzeitig öffnen sich die Boden-Seitenlaschen 18 und 19 wieder.

Gemäß Verfahrensschritt G werden die Boden-Seitenlaschen 18 und 19 um den als Klappachse dienenden und sie begrenzenden Quervorbruch 2o nach innen geklappt, woraufhin sie zur Hälfte auf den Seitenklappen-Außenteilen 1o und zur Hälfte auf dem Rückfalt-Teil 25 liegen.

Daraufhin werden gemäß Verfahrensschritt H das Bodenteil 5 oder die Bodenseitenlaschen 18, 19 mit Klebstoff 31 (einer Klebstoffspur) versehen.

Dann erfolgt nach Verfahrensschritt I ein Z-förmiges Rückfalten des Rückfalt-Teiles 25. Hierbei klappt das Rückfalt-Teil 25 um den Quervorbruch 2o auf das Bodenteil 5, wobei auch zugleich die Boden-Seitenlaschen 18, 19 aussen auf das Bodenteil 5 geklappt werden.

Nunmehr werden nach Verfahrensschritt K die als Klebelaschen dienenden Seitenklappen-Außenteile 1o mit Klebstoff bzw. einer Klebespur 32 versehen, woraufhin gemäß Verfahrensschritt L das Rückenteil 4 um den Quervorbruch 21 unter Schließung des Briefumschlages 1 geklappt und auf die Seitenklappen-Außenteile 1o gelegt wird. Der Briefumschlag 1 ist damit fertiggestellt.

Während die Darstellungen in Fig. 3 das Arbeiten vom Zuschnitt 2' betreffen, zeigt Fig. 4 die Herstellung von der Rolle bzw. Bahn 33. Hier bestehen keine grundsätzlichen Unterschiede, lediglich die Erzeugung eines Trennschnittes 34 gemäß Verfahrensschritt X und damit die Herstellung des Zuschnittes 2 erfolgen zwischen den oben beschriebenen Verfahrensschritten G und H. Ferner werden beim Verfahrensschritt D'das Rückenteil 4, das Bodenteil 5 und die Boden-Seitenlaschen für einen Zuschnitt und gleichzeitig die Verschlußklappe 23 eines benachbarten Zuschnittes durch SeitenSchnitte 35, 36 ausgeschnitten. Die Abfallstücke 37 werden mittels einer Vorrichtung 38 abgesaugt.Alle anderen Verfahrensschritt A bis C, E bisG sowie H bis L stimmen mit denen gemäß Fig. 3 überein.

Die beiden Figuren 5 und 6 betreffen einen abgewandelten Briefumschlag 1a, der weitgehend mit dem Briefumschlag 1 gemäß Fig. 2 übereinstimmt, so daß für gleiche Teile dieselben Bezugszahlen, jedoch mit dem Index a verwendet werden.

Der Zuschnitt 2a unterscheidet sich von dem Zuschnitt 2 insofern, als die als Klebelaschen dienenden Seitenklappen-Außenteile 1o an den Seitenklappen 6a und 7 a fehlen und statt dessen als Klebelaschen dienende Seitenklappen 39 a und 4o a am Rückenteil 4a angeordnet sind. Diese Seitenklappen 39a und 4oa liegen beim geschlossenen Briefumschlag 1a innen an den äußeren Faltteilen 9a der Seitenklappen 6a und 7a an und sind mit diesen mit Hilfe von Klebstoff verbunden.

Eine Werkstoffbahn 33 a für den Zuschnitt 2a ist um das Maß der beiden Seitenklappen - Außenteil 1o des Zuschnitts 2 gemäß Fig. 1 schmaler, so daß die Verlegung der als Klebelaschen dienenden Seitenklappen-Außenteile an das Rückenteil 4a zu einer Werkstoffersparnis führt. Ein weiterer Vorteil besteht darin, daß die Rückenteile ohne störende Teile/Klappen bedruckt werden können.

Die beiden Längsvorbrüche 13 des Zuschnittes 2 setzen sich als Längsvorbrüche 13 a beim Zuschnitt 2a vom Vorderteil 3a zum Rückenteil 4a fort und bilden dort Klappachsen für die als Klebelaschen dienenden Seitenklappen 39a und 4oa.

Fig. 7 zeigt die verschiedenen Verfahrensschritte bei der Herstellung eines Briefumschlages 1a, wenn von einem Zuschnitt 2a' ausgegangen wird. Dieser Zuschnitt 2a' weist gegenüber dem Zuschnitt 2' keine Seitenklappen-Außenteile und statt dessen Seitenklappen 39a und 4oa am späteren Rückenteil 4a auf. Die Verfahrensschritte Aa bis Ca sind wiederum gleich wie beim Briefumschlag 1. Beim Verfahrensschritt Da betrifft der Seitenschnitt zur Erzeugung der Boden-Seitenlaschen 18a und 19a auch das bodenseitige Ende der Seitenklappen 39a und 4oa und beim Verfahrensschritt Ea werden auch die Seitenklappen 39a und 4oa umgelegt. Alle anderen Verfahrensschritte sind dann in identischer oder analoger Weise gleich wie die Verfahrensschritte A bis L beim ersten Ausführungsbeispiel.

Fig. 8 zeigt die Verfahrensschritte Aa' bis La' für die Herstellung eines Briefumschlages 1a beim Arbeiten von einer Werkstoffbahn 33a. Die einzelnen Schritte entsprechen im wesentlichen denen der Verfahrensschritte A bis L gemäß Fig. 4. Auch hier erfolgt ein Trennschnitt 34 a zwischen den Verfahrensschritten Ga' und Xa', wobei ferner wie bei den in Fig. 7 dargestellten Verfahrensschritten beim Verfahrensschritt Ea' zugleich die als Klebelaschen dienenden Seitenklappen 39a und 4oa umgelegt werden.

Fig. 9 zeigt einen Zuschnitt 2b für eine in den Figuren 1o und 11 dargestellte Buchverpackungshülle 51b. Auch hier stimmen die meisten Merkmale des Zuschnittes 2b mit denen des Zuschnittes 2 des ersten Ausführungsbeispieles überein, so daß für gleiche Merkmale dieselben Bezugszahlen verwendet werden und bei der Buchverpackungshülle 51b lediglich den Buchstabenindex b erhalten. Gleiches gilt auch für die Bezugszahlen der weiteren Ausführungsbeispiele und die dort verwendeten Buchstabenindizes.

Charakteristisch für die Buchverpackungshülle 51 b gemäß Fig. 9 ist das Querformat und die mehrteilige Verschlußklappe 23 b. Sie besteht aus einem Außenteil 52 b, einem Abdeckteil 53b und aus Winkelstücken 54b. Die Winkelstücke sind Verschlußseitententeile, die zum Umlegen Vorbrüche aufweisen und einerseits mit dem Abdeckteil 53b und andererseits mit den die Seitenteile 11b und 12b bildenden Teilen der Seitenklappen 6b und 7b fluchtend verbunden sind. Grundsätzlich sind aber auch andere Verschlußformen möglich, die ohne die Winkelstücke 54b auskommen. Auch können Buchverpackungshüllen im Hochformat hergestellt werden. Allerdings ergeben sich beim Querformat Vorteile für die mögliche spätere Verwendung als Einschubhülle (Buchhülle).

Charakteristisch ist daher für die Buchverpackungshülle 51b, daß die Verschlußklappe 23b über eine Sollbruchlinie 55b mit dem Vorderteil 3b verbunden ist, daß sich diese Sollbruchlinie 55b bis in die Seitenklappen 6b und 7 b erstreckt und dort die Winkelstücke 54b begrenzt und daß die Sollbruchlinie 55b im mittleren Bereich des Vorderteiles 3b bogenförmig in dieses hinein verläuft, so daß sie dort ein Kreissegment 56b umfasst. Eine weitere Sollbruchlinie 57b für ein Kreissegment 58b ist am freien Rand 59b des Rückenteiles 4b vorgesehen. Die Kreissegmente 56b und 58b liegen bei der fertigen Buchverpackungshülle 51 b fluchtend zueinander, wie auch aus den Fig. 1o und 11 hervorgeht.

Das Außenteil 52b der Verschlußklappe 23b wird beim Verschließen der Buchverpackungshülle 51b nur mit einem mehr oder weniger großen Bereich 60b an dem Kreissegment 58b des Rückenteiles 4b z.B. mittels Klebstoff befestigt.

Längs der Sollbruchlinien 55b und 57b können schließlich die Verschlußklappe 23 b zusammen mit den Winkelstücken 54b am Vorderteil 3b und das Kreissegment 58b am Rückenteil 4b entfernt werden, so daß sich eine als Schutzhülle dienende, offene Buchhülle 51b' gemäß Fig. 11 ergibt.

Alle anderen Merkmale einschließlich der Art der Faltung und Herstellung sind bei der Buchverpackungshülle 51b gleich wie bei dem Briefumschlag 1 und bedürfen daher keiner weiteren Erläuterung.

Ein weiteres Ausführungsbeispiel in Gestalt einer Querformat aufweisenden Ordnungshülle 61c ist als Zuschnitt 2c in Fig. 12 und perspektivisch in Fig. 13 dargestellt. Wesentlich ist bei dieser Ausführungsform, daß die die Seitenteile 11c und 12c bildenden Seitenklappen 6c und 7c nicht an einem später das Vorderteil 3c bildenden Teil des Zuschnittes 2c angeordnet sind, sondern an dem Rückenteil 4c. Herstellungstechnisch ergeben sich dadurch aber keine Unterschiede. Gemäß der Darstellung in Fig. 12 ist die Höhe h' des Vorderteiles 3c geringer als die Höhe h'' des Rückenteiles 4c.

Ferner sind Seitenklappen 6c und 7c am Rückenteil 4c angeordnet, und als Klebelaschen dienende Seitenklappen 39c, 4oc befinden sich am Vorderteil 3c und weisen ebenso wie die Seitenklappen 6c und 7c eine Höhe oder Länge L auf, die gleich der Höhe h' des Vorderteiles 3c ist.

Auch die Verschlußklappe 23c unterscheidet sich von den anderen Ausführungsbeispielen und erstreckt sich mit ihrem freien Rand 62c im geschlossenen Zustand bis in die untere Hälfte 63c des Vorderteiles 3c. Sie ist also wesentlich größer als die Verschlußklappen der anderen Ausführungsbeispiele.

Die Figuren 14 und 15 betreffen einen Briefumschlag 71 d mit einem Verstärkungsteil 72d im Bereich des Briefumschlagrückens 73d.

Der Briefumschlag 71d stimmt in wesentlichen Teilen mit dem Briefumschlag 1 und auch mit der Buchhülle 51 b bzw. deren Zuschnitten 2 bzw. 2b überein. Ein wesentlicher Unterschied besteht insofern, als das Rückenteil 4d sehr kurz ist und nur als Klebelasche für das Verstärkungsteil 72d dient. Während des Herstellungsverfahrens tritt das Verstärkungsteil 72d an die Stelle eines langen Rückenteiles und wird am Zuschnitt mit Hilfe von Klebstoff befestigt. Im übrigen werden die vom Briefumschlag 1 her bekannten Verfahrensschritte und insbesondere die charakteristischen Faltvorgänge durchgeführt.

Die Fig. 16 zeigt Darstellungen der Verfahrensschritte beim Herstellen des Briefumschlages 71d mit einem dessen Rücken bildenden Verstärkungsteil 72d, wobei von einem Zuschnitt 2d' ausgegangen wird. Allerdings muß das Teil 72d nicht unbedingt ein Verstärkungsteil sein. Es kann auch ein Zusatz-oder Ergänzungsblatt sein, damit es möglich ist, bei gleicher Maschinenbreite größere Formate herzustellen.

Bei den Verfahrensschritten Ad, Bd und Cd werden wiederum die Längs-und Quervorbrüche erzeugt, und beim Verfahrensschritt Dd werden die Boden-Seitenlaschen 18d und 19d zusammen mit dem Bodenteil 5d und dem kurzen Rückenteil 4d ausgeschnitten. Der Verfahrensschritt Ed betrifft die Seitenklappenfaltung, bei der nur die inneren Faltteile 8d und die äußeren Faltteile 9d aufeinander bzw. auf das Vorderteil 3d gelegt werden, während die als Klebelaschen dienenden Seitenklappen-Außenteile 1od ungefaltet bleiben.

Die Verfahrensschritte Fd, Gd, Hd und Id sind gleich wie bei den anderen Ausführungsbeispielen und betreffen das Auswärtsklappen (Fd) der Boden-Seitenlaschen 18d und 19d, das Zurückfalten (Gd) der Boden-Seitenlaschen 18d und 19d, das Beleimen (Hd) der Boden-Seitenlaschen oder des Bodenteiles 5d und das Z-förmige Übereinanderfalten von Vorderteil 3d und Bodenteil 5d mit Hilfe des Rückfalt-Teiles 25d, wobei die Boden-Seitenlaschen 18d und 19d mit Hilfe der Klebung außen mit dem Bodenteil 5d verbunden werden.

Von einer Werkstoffbahn 1ood wird sodann gemäß Verfahrensschritt Vd das den Rücken des Briefumschlages 71d bildende Verstärkungsteil 72 d abgeschnitten und gemäß Verfahrensschritt Wd auf den gemäß Verfahrensschritt Id rückgefalteten Zuschnitt 2d deckungsgleich mit dessen Vorderteil3d gelegt. Sodann werden die Seitenklappen-Außenteile 1od gemäß Verfahrensschritt Kd mit einer Leimspur 1o1d versehen, woraufhin die beiden Seitenklappen-Außenteile 1o d gemäß Verfahrensschritt Sd auf das Ver-Verstärkungsteil 72d geklappt werden. Sodann erhält das kurze, als Klebelasche dienende Rückenteil 4d eine Klebespur 1o2d gemäß Verfahrensschritt Yd und wird schließlich gemäß Verfahrensschritt Ld unter Verschließen des Briefumschlages 71d auf das Verstärkungsteil 72d geklappt. Der Briefumschlag 71d ist somit fertiggestellt.

Die Figur 17 zeigt die entsprechenden Verfahrensschritte Ad' bis Ld' beim Arbeiten von der Rolle bzw. Werkstoffbahn 33d. Vom Verfahrensschritt Ad' bis zum Verfahrensschritt Dd' werden die Längs- und Quervorbrüche eingebracht und ferner die Kontur bis auf den noch fehlenden Trennschnitt 34d zwischen den Verfahrensschritten Gd' und Hd' erzeugt. Im übrigen sind die Verfahrensschritte Ed' bis Hd' identisch wie beim Arbeiten vom Zuschnitt 2d' gemäß Fig. 16. Gleiches gilt auch für die Verfahrensschritte Id' bis Ld', die mit den entsprechenden Verfahrensschritten beim Arbeiten vom Zuschnitt 2d' gemäß Fig. 16 übereinstimmen.

Fig. 18 betrifft ein weiteres Ausführungsbeispiel und zeigt einen Zuschnitt 2e einer Versandtasche 81 e (Fig. 19). Auch hier dient das Rückenteil 4e nur als Klebelasche und weist eine wesentlich geringere Höhe h auf als das Vorderteil 3e. Ferner sind die Seitenklappen-Außenteile 1oe jeweils Rückenteil-Hälften 82e, die mittels Mittelklebung 83e miteinander verbindbar und mittels Klebung 84e mit dem kurzen Rückenteil 4e verbindbar sind. Das Rückenteil 4e und die beiden Rückenteil-Hälften 82e bilden zusammen den Rücken der Versandtasche 81e.

Die Herstellung des Zuschnittes 2e und die einzelnen Faltvorgänge bzw. die einzelnen Verfahrensschritte bei der Herstellung der Versandtasche 81e entsprechen wiederum identisch oder analog dem der zuerst beschriebenen Ausführungsbeispiele. Dabei zeigt Fig. 2o das Arbeiten vom Zuschnitt 2e', während Fig. 21 das Arbeiten von einer Werkstoffbahn 33e betrifft.

Gemäß den Darstellungen in Fig. 2o sind die als Rückenteil-Hälften 82e dienenden Seitenklappen-Außenteile 1oe wesentlich größer als bei den zuerst beschriebenen Ausführungsbeispielen. Das Rückenteil 4e ist sehr kurz. Das Bodenteil 5e erhält erst beim Verfahrensschritt De zusammen mit den Boden-Seitenlaschen seine endgültige Gestalt. Zwischen dem Verfahrensschritt De und dem Faltvorgang gemäß Verfahrensschritt Ee ist ein Verfahrensschritt Ke zwischengeschaltet, bei dem eine Leimspur auf die eine Rückenteil-Hälfte 82e für die Mittelklebung 83e aufgetragen wird. Beim Verfahrensschritt Ee werden daher nicht nur die inneren und äußeren Faltteile 8e und 9e (Fig. 18) umgeklappt und aufeinander gelegt, sondern es werden auch die Rückenteil-Hälften 82e geschlossen, so daß ein schlauchförmiges Zwischenprodukt entsteht.

Die weiteren Verfahrensschritt Fe bis Ie sind wieder identisch wie bisher. Dann folgt jedoch noch ein Verfahrensschritt Ye, bei dem das kurze Rückenteil 4e mit einer Leimspur 84e zum Schließen bzw. Verbinden mit den beiden Rückenteil-Hälften 82e versehen wird. Der eigentliche Schließvorgang erfolgt sodann gemäß Verfahrensschritt Le, der zur fertigen Versandtasche 81e führt.

Fig. 21 zeigt die einzelnen Verfahrensschritte in analoger bzw. entsprechender Weise beim Arbeiten von einer Werkstoffbahn 33e. Der Trennschnitt 34e erfolgt erst, nachdem bereits mit Schließen der Rückenteil-Hälften 82e ein schlauchförmiges Zwischenprodukt entstanden ist, an dem gemäß Verfahrensschritt Fe' die Boden-Seitenlaschen 18e und 19e nach außen geschwenkt und gemäß Verfahrensschritt Ge' nach innen geklappt werden. Alle weiteren Verfahrensschritte sind gleich wie bei den anderen Ausführungsformen.

Fig. 22 zeigt schließlich noch einen Zuschnitt 2f für eine Ordnungsmappe 91f mit Hochformat gemäß der perspektivischen Darstellung in Fig. 23.

Die Ordnungsmappe 91f ist bodenseitig und längs einer Schmalseite 92 f geschlossen. Die andere Schmalseite 93f ist nur im unteren Bereich 94f geschlossen und im übrigen offen. Ebenfalls offen ist die Ordnungsmappe 91f längs ihres gesamten oberen Endes 95f.

Die Ordnungsmappe kann ein Sichtfenster 96f o. dgl. im Vorderteil 3f aufweisen.

Ebenso wie der Briefumschlag 71d und die Versandtasche 81e nur ein kurzes, als Klebelasche dienendes Rückenteil 4d bzw. 4e am jeweiligen Bodenteil aufweisen, ist das Rückenteil 4f am Bodenteil 5f als Klebelasche extrem kurz.

Das eine Seitenklappen-Außenteil 1of entspricht von seinen Abmessungen her dem Vorderteil 3f. Das andere Seitenklappen-Außenteil 1o ff dient als Klebelasche und besitzt eine Länge in Richtung der Längsvorbrüche 13 f bis 15 f etwa entsprechend der Länge l des geschlossenen, unteren Bereiches 94 f an der Schmalseite 93 f der Ordnungsmappe 91f.

Abgesehen von den besonderen Abmessungen des Zuschnittes 2f sind die einzelnen Verfahrensschritte, die zur fertigen Ordnungsmappe 91f führen, wiederum identisch oder analog gleich wie bei den anderen Ausführungsbeispielen. Es werden also wiederum die inneren Faltteile 8f auf das Vorderteil 3f geklappt, die äußeren Faltteile 9f werden auf die inneren Faltteile 8f geklappt, das als Klebelasche dienende Seitenklappen-Außenteil 1o ff wird auf das kurze, äußere Faltteil 9f geklappt und mittels Klebstoff mit dem anderen, den Rücken bildenden Seitenklappen-Außenteil 1of verbunden. Zum Schließen des Bodens wird das Bodenteil 4f mit Hilfe von Klebstoff mit dem großen Seitenklappen-Außenteil 1o f verbunden, nachdem zuvor noch die Boden-Seitenlaschen 18f und 19f zusammengefaltet, nach außen um 9o° geschwenkt und schließlich nach innen geklappt wurden, wie dies in Fig. 24 anhand der Verfahrensschritte Af bis Lf für einen Zuschnitt 2f' dargestellt ist. Auch hier ist wiederum zwischen dem Verfahrensschritt Df und dem Verfahrensschritt Ef ein Verfahrensschritt Kf zwischengeschaltet, bei dem eine Leimspur 97f auf das kurze Seitenklappen-Außenteil 1o ff aufgetragen wird. Beim Verfahrensschritt Ef erfolgt dann nicht nur ein Falten der Teile in den Seitenbereichen, sondern es wird wiederum die Ordnungsmappe 91f schlauchförmig geschlossen, so wie dies bei dem Verfahrensschritt Ee gemäß Fig. 2o auch bei der Versandtasche 81e der Fall war.

Fig. 25 zeigt noch das Arbeiten von der Rolle bzw. Werkstoffbahn 33f bei der Herstellung einer Ordnungsmappe 91f. Charakteristisch sind das große, den Rücken der Ordnungsmappe 91f bildende Seitenklappen-Außenteil 1of und das extrem kurze, als Klebelasche dienende Seitenklappen-Aussenteil 1o ff, das zusammen mit dem entsprechend kurzen inneren und äußeren Faltteilen 8f und 9f bei dem die Kontur des Zuschnittes 2f erzeugenden Verfahrensschritt Df' entsteht. Alle anderen Verfahrensschritte sind identisch gleich oder entsprechen analog den bereits zu den anderen Ausführungsbeispielen erörterten Verfahrensschritten.

## Patentansprüche

1. Umschlag, Hülle oder Versandtasche und dergleichen aus bahnförmigem Material (33) (Papier oder dergl.) bzw. aus einem Zuschnitt (2)
a) mit einem Vorderteil (3) und einem Rückenteil (4)
b) sowie mit am Vorderteil (3) oder am Rückenteil (4c) angeordneten, in Längsrichtung faltbaren Seitenklappen (6, 7) und
c) vorzugsweise mit mindestens einer Verschlußklappe (23) am Vorderteil (3) oder am Rückenteil (4),
d) wobei ferner ein Bodenteil (5) einstückig verbunden zwischen dem Vorderteil (3) und dem Rückenteil (4) angeordnet ist und wobei
e) die Seitenklappen (6, 7) an ihren bodenseitigen Enden (16, 17) faltbare Boden-Seitenlaschen (18,19) und einen sich bis in die Boden-Seitenlaschen (18, 19) erstreckenden Seitenklappen-Längsvorbruch (15) aufweisen,
dadurch gekennzeichnet, daß
f) ein Rückfalt-Vorbruch (24) zur Erzeugung eines Rückfalt-Teiles (25) vorgesehen ist und sich bis in die Seitenklappen (6, 7) erstreckt,
g) daß die in Höhe des Rückfalt-Teiles (25) befindlichen Endstücke (28, 29) der Seitenklappen (6, 7) Winkelvorbrüche (30) aufweisen, die sich jeweils von Kreuzungsstellen (26, 27) der Seitenklappen-Längsvorbrüche (15) mit dem Rückfalt-Vorbruch (24) symmetrisch divergierend zu den Boden-Seitenlaschen (18, 19) hin erstrecken und
h) wobei das Vorderteil (3) oder das Rückenteil (4c), das die Seitenklappen (6, 7 bzw. 6c, 7c) und die Boden-Seitenlaschen (18, 19 bzw. 18c, 19c) trägt, parallel zum Bodenteil (5, 5c) das Rückfalt-Teil (25, 25c) aufweist.

2. Umschlag, Hülle oder Versandtasche nach Anspruch 1, dadurch gekennzeichnet, daß Seitenklappen (6a, 7a bzw. 6c, 7c) mit Boden-Seitenlaschen (18a, 19a bzw. 18c, 19c) am Vorderteil (3a) oder am Rückenteil (4c) angeordnet sind und daß als Klebelaschen dienende Seitenklappen (39a, 40a bzw. 39c, 40c) ohne Boden-Seitenlaschen zugleich am jeweils anderen Vorder- oder Rückenteil (3c bzw. 4a) angeordnet sind.

3. Umschlag, Hülle oder Versandtasche nach einem oder mehreren der vorhergehenden Ansprüche, dadurch gekennzeichnet, daß die als Seitenteile (11, 12) dienenden Seitenklappen (6, 7) ein inneres Faltteil (8) und ein äußeres Faltteil (9) aufweisen.

4. Umschlag, Hülle oder Versandtasche nach einem oder mehreren der vorhergehenden Ansprüche, dadurch gekennzeichnet, daß die Seitenklappen (6, 7) außen an den äußeren Faltteilen (9) je einen Längsvorbruch (14) und ein als Klebelasche dienendes Seitenklappen-Aussenteil (1o) aufweisen.

5. Umschlag, Hülle oder Versandtasche nach einem oder mehreren der vorhergehenden Ansprüche, dadurch gekennzeichnet, daß das Rückenteil (4) die gleiche Höhe aufweist, wie das Vorderteil (3).

6. Umschlag, Hülle oder Versandtasche nach einem oder mehreren der Ansprüche, 1 bis 4 dadurch gekennzeichnet, daß das Rückenteil (4e) eine geringere Höhe (h) aufweist, als das Vorderteil (3e).

7. Umschlag, Hülle oder Versandtasche nach einem oder mehreren der Ansprüche 1 bis 4, durch gekennzeichnet, daß das Vorderteil (3c) eine geringere Höhe (h') aufweist als das Rückenteil (4c).

8. Umschlag, Hülle oder Versandtasche nach einem oder mehreren der Ansprüche 1 bis 4 und 6, dadurch gekennzeichnet, daß das Rückenteil (4e) eine geringere Höhe (h) aufweist als das Vorderteil (3e) und daß die Seitenklappen-Außenteile (1oe) jeweils Rückenteil-Hälften (82e) sind und mittels Mittelklebung (83e) miteinander verbindbar und mittels Klebung (84e) mit dem kurzen Rückenteil (4e) verbindbar sind.

9. Umschlag, Hülle oder Versandtasche nach einem oder mehreren der Ansprüche 1 bis 5, dadurch gekennzeichnet, daß das Vorderteil (3b) und das Rückenteil (4b) für eine Verwendung als Buchverpackungshülle/Buchhülle (51b, 51b') ein Hochformat, vorzugsweise jedoch ein Querformat aufweisen und daß die Verschlußklappe (23b) mehrteilig ist und vorzugsweise mit den Seitenklappen (6b, 7b) fluchtende Winkelstücke (54b) aufweist.

10. Umschlag, Hülle oder Versandtasche nach einem oder mehreren der Ansprüche 1 bis 5 und 9, dadurch gekennzeichnet, daß die Verschlußklappe (23b) und die Winkelstücke (54b) längs einer Sollbruchlinie (55b) mit dem Vorderteil (3b) bzw. den Seitenklappen (6b, 7b) verbunden sind und daß das Rückenteil (4b) eine Sollbruchlinie (57b) für eine Kreissegment (58b) aufweist.

11. Umschlag, Hülle oder Versandtasche nach einem oder mehreren der Ansprüche 1 bis 4 und 6, dadurch gekennzeichnet, daß für die Verwendung als Ordnungsmappe (91f) mit Hochformat sowie ohne Verschlußklappe ein kurzes Rückenteil (4f) und eine kurze Seitenklappe (6f) mit einem kurzen, als Klebelasche dienenden Seitenklappenaußenteil (1o ff ) vorgesehen sind und daß an der anderen Schmalseite (93f) des Vorderteiles (3f) eine lange Seitenklappe (7f) mit einem inneren Faltteil (8f) und einem äußeren Faltteil (9f) sowie einem als Rücken dienenden Seitenklappen-Außenteil (1of) vorgesehen sind.

12. Umschlag, Hülle oder Versandtasche nach einem oder mehreren der Ansprüche 1 bis 4, dadurch gekennzeichnet, daß das Vorderteil (3c) einer ein Querformat aufweisenden Ordnungshülle (61c) eine geringere Höhe (h') aufweist als die Höhe (h2') des Rückenteiles (4c).

13. Umschlag, Hülle oder Versandtasche nach einem oder mehreren der vorhergehenden Ansprüche, dadurch gekennzeichnet, daß die Seitenklappen (6c und 7c) am Rückenteil (4c) dieselbe Länge (L) aufweisen wie die Seitenklappen (39c und 4oc) am Vorderteil (3c).

14. Umschlag, Hülle oder Versandtasche nach einem oder mehreren der vorhergehenden Ansprüche, dadurch gekennzeichnet, daß sich die Verschlußklappe (23) mit ihrem freien Rand (62c) bis in die untere Hälfte (63c) des Vorderteiles (3c) erstreckt.

15. Umschlag, Hülle oder Versandtasche nach einem oder mehreren der Ansprüche 1 bis 4 und 6, dadurch gekennzeichnet, daß Seitenklappen (6d, 7d) mit als Klebelaschen dienenden Seitenklappen-Außenteilen (1od) am Vorderteil (3d) angeordnet sind, daß das Rückenteil (4d) als Klebelasche eine geringe Höhe besitzt und daß ein Verstärkungsteil (72d) den Rücken bildet und mit den Seitenklappen-Außenteilen (1od) und dem Rückenteil (4d) mittels Klebstoff verbunden ist.

16. Umschlag, Hülle oder Versandtasche nach einem oder mehreren der Ansprüche 1 bis 4 und 6, dadurch gekennzeichnet, daß die Seitenklappen-Außenteile (1oe) je Rückenteil-Hälften (82e) sind und mit Hilfe von Klebstoff miteinander sowie mit einem kurzen, als Klebelasche dienenden Rückenteil (4e) verbunden sind.

17. Verfahren zum kontinuierlichen Herstellen von Umschlägen, Hüllen oder Versandtaschen o. dgl. aus bahnförmigem Werkstoff, insbesondere aus Papier o. dgl. nach einem oder mehreren der vorhergehenden Ansprüche mit einem Vorderteil (3) und einem Rückenteil (4) sowie mit Seitenklappen (6, 7), wobei ein Zuschnitt (2) oder bahnförmiger Werkstoff (33) zunächst vorgebrochen, zugeschnitten, abgetrennt, geleimt und gefaltet wird, gekennzeichnet durch folgende Verfahrensschritte:
A) das Herstellen von heim fertigen Produkt außen liegenden Längsvorbrüchen (13, 14) der Seitenklappen (6, 7);
B) das Herstellen von nach innen klappbaren Längsvorbrüchen (15) der Seitenklappen (6, 7) ;
C) das Herstellen von Quer-und Winkelvorbrüchen (2o, 21, 24) für ein Bodenteil (5), ein Rückfalt-Teil (25) und für Boden-Seitenlaschen (18, 19);
D) das Ausschneiden der Boden-Seitenlaschen (18, 19);
E) die Herstellung der Seitenklappen-Faltung durch Falten und Einwärts-Verlagern der Seitenklappen (6, 7), wobei äußere Faltteile (9) der Seitenklappen (6, 7) auf innere Faltteile (8) gelegt werden;
F) das rückwärts und auswärts gerichtete Klappen/Aufziehen der Boden-Seitenlaschen (18, 19) um einen als Rückfalt Vorbruch dienenden Querbruch (24) und um Winkelvorbrüche (30)unter Verschwenken der Boden-Seitenlaschen (18, 19 ) um 9o° ;
G) das einwärts gerichtete Falten der Boden-Seitenlaschen (18, 19);
H) das Beleimen des Bodenteiles (5) oder der Boden-Seitenlaschen (18, 19);
I) das Z-förmige Zurückfalten des Rückfaltteiles (25) auf das Bodenteil (5), wobei zugleich die Boden-Seitenlaschen (18, 19) auf das Bodenteil (5) geklappt werden;
K) das Beleimen der Seitenklappen/Seitenklappen-Aussenteile (1o) und
L) das Falten und Schließen des Rückenteiles (4).

18. Verfahren nach Anspruch 17, beim Arbeiten vom bahnförmigen Werkstoff (33) dadurch gekennzeichnet, daß der Trennschnitt X (34) zwischen den Verfahrensschritten G' und H' erfolgt.

## Claims

1. An envelope, cover or despatch bag and the like made from material (33) in web form (paper or the like) or from a blank (2)
a) having a front portion (3) and a back portion (4),
b) and having side flaps (6, 7) which are arranged on the front portion (3) or on the back portion (4c) and which are foldable in the longitudinal direction and
c) preferably having at least one closure flap (23) on the front portion (3) or on the back portion (4),
d) wherein moreover a bottom portion (5) is arranged integrally connected between the front portion (3) and the back portion (4) and wherein
e) the side flaps (6, 7), at their ends (16, 17) towards the bottom, have foldable bottom side tabs (18, 19) and a side flap longitudinal crease (15) which extends into the bottom side flaps (18, 19),
characterised in that
f) a fold-back crease (24) is provided for producing a fold-back portion (25) and extends into the side flaps (6, 7),
g) the end parts (28, 29) of the side flaps (6, 7), which are at the height of the fold-back portion (25), have angle creases (30) which each extend from the respective intersections (26, 27) of the side flap longitudinal creases (15) with the fold-back crease (24) in symmetrically divergent relationship towards the bottom side flaps (18, 19), and
h) wherein the front portion (3) or the back portion (4c) which carries the side flaps (6, 7 or 6c, 7c) and the bottom side flaps (18, 19 or 18c, 19c) has the fold-back portion (25, 25c), parallel to the bottom portion (5, 5c).

2. An envelope, cover or despatch bag according to claim 1 characterised in that the side flaps (6a, 7a or 6c, 7c) are arranged with bottom side tabs (18a, 19a or 18c, 19c) on the front portion (3a) or on the back portion (4c) and that side flaps (39a, 40a or 39c, 40c) which serve as adhesive tabs, without bottom side tabs, are at the same time arranged on the respective other front or back portion (3c or 4a).

3. An envelope, cover or despatch bag according to one or more of the preceding claims characterised in that the side flaps (6, 7) serving as side portions (11, 12) have an inner fold portion (8) and an outer fold portion (9).

4. An envelope, cover or despatch bag according to one or more of the preceding claims characterised in that the side flaps (6, 7) each have a respective longitudinal crease (14) on the outside on the outer fold portions (9) and a side flap outside portion (10) which serves as an adhesive tab.

5. An envelope, cover or despatch bag according to one or more of the preceding claims characterised in that the back portion (4) is of the same height as the front portion (3).

6. An envelope, cover or despatch bag according to one or more of claims 1 to 4 characterised in that the back portion (4e) is of smaller height (h) than the front portion (3e).

7. An envelope, cover or despatch bag according to one or more of claims 1 to 4 characterised in that the front portion (3c) is of smaller height (h') than the back portion (4c).

8. An envelope, cover or despatch bag according to one or more of claims 1 to 4 and 6 characterised in that the back portion (4e) is of smaller height (h) than the front portion (3e) and that the side flap outside portions (10e) are respective back portion halves (82e) and can connected together by means of central adhesive (83e) and can be connected to the short back portion (4e) by means of adhesive (84e).

9. An envelope, cover or despatch bag according to one or more of claims 1 to 5 characterised in that the front portion (3b) and the back portion (4b), for use as a book despatch cover/book jacket (51b, 51b') are of a vertical format, but preferably a transverse format, and that the closure flap (23b) is a multi-part flap and preferably has angle parts (54b) which align with the side flaps (6b, 7b).

10. An envelope, cover or despatch bag according to one or more of claims 1 to 5 and 9 characterised in that the closure flap (23b) and the angle parts (54b) are connected to the front portion (3b) and the side flaps (6b, 7b) respectively along a desired- breakline (55b) and that the back portion (4b) has a desired-break line (57b) for a circular segment (58b).

11. An envelope, cover or despatch bag according to one or more of claims 1 to 4 and 6 characterised in that for use as an organising folder (91f) of vertical format and without a closure flap there are provided a short back portion (4f) and a short side flap (6f) with a short side flap outside portion (10 ff) which serves as an adhesive tab, and that provided at the other narrow side (93f) of the front portion (3f) are a long side flap (7f) with an inner fold portion (8f) and an outer fold portion (9f) and a side flap outside portion (10f) which serves as a back.

12. An envelope, cover or despatch bag according to one or more of claims 1 to 4 characterised in that the front portion (3c) of an organising case (61c) which is of a transverse format is of a smaller height (h') than the height (h2') of the back portion (4c).

13. An envelope, cover or despatch bag according to one or more of the preceding claims characterized in that the side flaps (6c and 7c) at the back portion (4c) are of the same length (L) as the side flaps (39c and 40c) at the front portion (3c).

14. An envelope, cover or despatch bag according to one or more of the preceding claims characterized in that the closure flap (23) extends with its free edge (62c) into the lower half (63c) of the front portion (3c).

15. An envelope, cover or despatch bag according to one or more of claims 1 to 4 and 6 characterised in that the side flaps (6d, 7d), with side flap outside portions (10d) serving as adhesive tabs, are arranged on the front portion (3d), that the back portion (4d) as an adhesive tab is of small height and that a reinforcing portion (72d) forms the back and is connected by means of adhesive to the side flap outside portions (10d) and the back portion (4d).

16. An envelope, cover or despatch bag according to one or more of claims 1 to 4 and 6 characterized in that the side flap outside portions (10e) are each back portion halves (82e) and are connected by means of adhesive to each other and to a short back portion (4e) serving as an adhesive tab.

17. A process for the continuous production of envelopes, covers or despatch bags or the like from material in web form, in particular paper or the like, according to one or more of the preceding claims, having a front portion (3) and a back portion (4) and side flaps (6, 7), wherein a blank (2) or material (33) in web form is firstly creased, cut to size, separated off, glued and folded, characterized by the following process steps:
A) producing longitudinal creases (13, 14) in the side flaps (6, 7), said creases being outwardly in the finished product;
B) producing inwardly foldable longitudinal creases (15) in the side flaps (6, 7);
C) producing transverse and angle creases (20, 21, 24) for a bottom portion (5), a fold-back portion (25) and for bottom side tabs (18, 19);
D) cutting out the bottom side tabs (18, 19);
E) producing the side flap folding by folding and inward displacement of the side flaps (6, 7), wherein outer fold portions (9) of the side flaps (6, 7) are put on to inner fold portions (8);
F) rearwardly and outwardly directed folding/raising of the bottom side tabs (18, 19) about a transverse crease (24) serving as a fold-back crease and about angle creases (30), with the bottom side tabs (18, 19) pivoting through 90°;
G) inwardly directed folding of the bottom side tabs (18, 19);
H) glueing the bottom portion (5) or the bottom side tabs (18, 19);
I) folding the fold-back portion (25) back in a Z-shape on to the bottom portion (5), the bottom side tabs (18, 19) being folded on to the bottom portion (5) at the same time,
K) glueing the side flaps/side flap outside portions (10); and
L) folding and closing the back portion (4).

18. A process according to claim 17 when working with material (33) in web form characterised in that the severing cut X (34) is effected between process steps G' and H'.

## Revendications

1. Enveloppe, étui ou pochette d'expédition et similaire en matière rubanée (33) (papier ou similaire) respectivement à partir d'une découpe (2), comprenant
a) une partie avant (3) et une partie arrière (4), ainsi que
b) des rabats latéraux (6, 7), pliables dans le sens de la longueur, disposés sur la face avant (3) ou sur la face arrière (4c) et
c) de préférence, au moins un rabat de fermeture (23) sur la partie avant (3) ou la partie arrière (4),
d) en outre une partie de fond (5) disposée entre la partie avant (3) et la partie arrière (4) étant reliée d'un seul tenant et
e) les rabats latéraux (6, 7) présentant, sur leurs extrémités côté fond (16, 17), des languettes de fond pliables et latérales (18, 19) et une prédécoupe longitudinale (15) pour rabats latéraux s étendant dans les languettes latérales de fond (18, 19),
caractérisée en ce qu'
f) il est prévu une prédécoupe de repliage (24) pour réaliser une partie de repli (25) qui s'étend jusque dans les rabats latéraux (6, 7),
g) en ce que les extrémités (28, 29) des rabats latéraux (6, 7), se trouvant à hauteur de la partie de repliage (25), présentent des prédécoupes angulaires (30) qui s'étendent respectivement depuis des points d'intersection (26, 27) entre les prédécoupes longitudinales (15) des rabats latéraux et la prédécoupe (24) de repliage, de manière symétriquement divergente, en direction des languettes latérales de fond (18, 19) et
h) la partie avant (3) ou la partie arrière (4c), qui porte les rabats latéraux (6, 7 respectivement 6c, 7c) et les languettes latérales de fond (18, 19 respectivement 18c, 19c), présentent la partie de repliage (25, 25c) parallèle à la partie de fond (5, 5c).

2. Enveloppe, étui ou pochette d'expédition, selon la revendication 1, caractérisée en ce que des rabats latéraux (6a, 7a respectivement 6c, 7c), présentant des languettes latérales de fond (18a, 19a respectivement 18c, 19c), sont disposés sur la partie avant (3a) ou sur la partie arrière (4c) et en ce que des rabats latéraux (39a, 40a respectivement 39c, 40c) servant de languettes adhésives, sans languette latérale de fond, sont disposés sur l'autre partie respective arrière ou avant (3c respectivement 4a).

3. Enveloppe, étui ou pochette d'expédition selon l'une ou plusieurs des revendications précédentes, caractérisée en ce que les rabats latéraux (7), servant de parties latérales (11, 12), présentent une partie interne de pliage (8) et une partie externe de pliage (9).

4. Enveloppe, étui ou pochette d'expédition selon l'une ou plusieurs des revendications précédentes, caractérisée en ce que les rabats latéraux (6, 7) présentent, à l'extérieur sur les parties de pliage externes (9), une prédécoupe longitudinale (14) et une partie externe (10) de rabats latéraux servant de languette adhésive.

5. Enveloppe, étui ou pochette d'expédition selon l'une ou plusieurs des revendications précédentes, caractérisée en ce que la partie arrière (4) présente la même hauteur que la partie avant (3).

6. Enveloppe, étui ou pochette d'expédition selon l'une ou plusieurs des revendications 1 à 4, caractérisée en ce que la partie arrière (4e) présente une hauteur (h) inférieure à celle de la partie avant (3e).

7. Enveloppe, étui ou pochette d'expédition selon l'une ou plusieurs des revendications 1 à 4, caractérisée en ce que la partie avant (3c) présente une hauteur inférieure (h') à celle de la partie arrière (4c).

8. Enveloppe, étui ou pochette d'expédition selon l'une ou plusieurs des revendications 1 à 4 et 6, caractérisée en ce que la partie arrière (4e) présente une hauteur inférieure (h) à celle de la partie avant (3e) et en ce que les parties externes des rabats latéraux (10e) sont chacune des moitiés de partie arrière (82e) et sont reliées entre elles par un collage central (83e) et sont reliées à la partie arrière courte (4e) par un collage (84e).

9. Enveloppe, étui ou pochette d'expédition selon l'une ou plusieurs des revendications 1 à 5, caractérisée en ce que la partie avant (3b) et la partie arrière (4b) présentent, pour une utilisation en tant qu'étui d'emballage de livre/étui de livre (51b, 51b'), un format haut, de préférence cependant un format transversal, et en ce que le rabat de fermeture (23b), en plusieurs parties, présente, de préférence, des cornières (54b) alignées avec les rabats latéraux (6b, 7b).

10. Enveloppe, étui ou pochette d'expédition selon l'une ou plusieurs des revendications 1 à 5 et 9, caractérisée en ce que le rabat de fermeture (23b) et les cornières (54b) sont reliés, le long d'une ligne de rupture théorique (55b), à la partie avant (3b) respectivement aux rabats latéraux (6b, 7b) et en ce que la partie arrière (4b) présente une ligne de rupture théorique (57b) pour un segment de cercle (58b).

11. Enveloppe, étui ou pochette d'expédition selon l'une ou plusieurs des revendications 1 à 4 et 6, caractérisée en ce qu'il est prévu, pour l'utilisation en tant que dossier de classement (91f) de format haut et sans rabat de fermeture, une partie arrière courte (4f) et un rabat latéral court (6f) comprenant une courte partie externe de rabats latéraux (10 ff) servant de languette adhésive et en ce qu'il est prévu, sur l'autre face étroite (93f) de la partie avant (3f), un long rabat latéral (7f) comprenant une partie de pliage interne (8f) et une partie de pliage externe (9f) ainsi qu'une partie externe (10f) de rabats latéraux servant de dos.

12. Enveloppe, étui ou pochette d'expédition selon l'une ou plusieurs des revendications 1 à 4, caractérisée en ce que la partie avant (3c) d'un étui de classement (61c), présentant un format transversal présente une hauteur inférieure (h') à la hauteur (h2') de la partie arrière (4c).

13. Enveloppe, étui ou pochette d'expédition selon l'une ou plusieurs des revendications précédentes, caractérisée en ce que les rabats latéraux (6c et 7c) présentent, sur la partie arrière (4c), la même longueur (L) que les rabats latéraux (39c et 40c) sur la partie avant (3c).

14. Enveloppe, étui ou pochette d'expédition selon l'une ou plusieurs des revendications précédentes, caractérisée en ce que le rabat de fermeture (23) s'étend, par son bord libre (62c), jusque dans la moitié inférieure (63c) de la partie avant (3c).

15. Enveloppe, étui ou pochette d'expédition selon l'une ou plusieurs des revendications 1 à 4 et 6, caractérisée en ce que des rabats latéraux (6d, 7d), présentant des parties externes de rabats latéraux (10d), servant de languettes adhésives, sont disposés sur la partie avant (3d), en ce que la partie arrière (4d), faisant office de languette adhésive n'est pas très haute et en ce qu'une partie de renfort (72d) forme le dos et est reliée aux parties externes (10d) de rabats latéraux et à la partie arrière (4d) au moyen de colle.

16. Enveloppe, étui ou pochette d'expédition selon l'une ou plusieurs des revendications 1 à 4 et 6, caractérisée en ce que les parties externes (10e) de rabats latéraux sont des moitiés de partie arrière (82e) et sont reliées par collage entre elles et à une partie arrière courte (4e) servant de languette adhésive.

17. Procédé pour la production en continu d'enveloppes, d'étuis ou pochettes d'expédition ou similaires en matière rubanée, en particulier en papier ou similaire , selon l'une ou plusieurs des revendications précédentes, comprenant une partie avant (3), et une partie arrière (4) ainsi que des rabats latéraux (6, 7), une découpe (2) ou une matière rubanée (33) étant tout d'abord, prérompue, prédécoupée, détachée, encollée et pliée, caractérisé par les opérations suivantes de procédé :
A) la réalisation de prédécoupes longitudinales (13, 14) se trouvant à l'extérieur sur le produit fini pour les rabats latéraux (6, 7) ;
B) la réalisation de prédécoupes longitudinales (15) rabattables vers l'intérieur pour les rabats latéraux (6, 7) ;
C) la réalisation de prédécoupes transversales et angulaires (20, 21, 24) pour une partie de fond (5), une partie de repliage (25) et pour des languettes latérales de fond (18, 19) ;
D) la découpe des languettes latérales de fond (18, 19) ;
E) la réalisation du pliage des rabats latéraux par pliage et positionnement vers l'intérieur des rabats latéraux (6, 7), des parties externes de pliage (9) des rabats latéraux (6, 7) étant placées sur la partie de pliage interne (8);
F) l'abattement/l'ouverture dirigé vers l'arrière et vers l'extérieur des languettes latérales de fond (18, 19) autour d'une cassure transversale (24) servant de prédécoupe de repliage et autour de cassures angulaires (30) par basculement des languettes latérales de fond (18, 19) à 90°;
G) le pliage dirigé vers l'intérieur des languettes latérales de fond (18, 19) ;
H) l'encollement de la partie de fond (5) ou des languettes latérales de fond (18, 19);
I) le repliage en Z de la partie de repliage (25) sur la partie de fond (5), les languettes latérales de fond (18, 19) étant rabattues sur la partie de fond (5) ;
K) l'encollement des rabats latéraux / des parties externes de rabats latéraux (10) et
L) le pliage et la fermeture de la partie arrière (4).

18. Procédé selon la revendication 17, pendant le travail de la matière en ruban (33), caractérisé en ce que la coupe de séparation X (34) s'effectue entre les opérations de procédé G' et H'.
